# EUROPÄISCHE PATENTSCHRIFT

(11) **EP 0 657 378 B1**
(45) Veröffentlichungstag und Bekanntmachung des Hinweises auf die Patenterteilung: **18.08.1999**
(21) Anmeldenummer: 94118810.4
(22) Anmeldetag: 30.11.1994
(51) Int. Cl.: B65H 45/16

(54) **Verfahren und Vorrichtung zum Querfalzen von Signaturen**
Method and device for cross folding signatures
Procédé et dispositif pour plier transversalement des cahiers

(30) Priorität: 09.12.1993 DE 4342037
(43) Veröffentlichungstag der Anmeldung: 14.06.1995
(73) Patentinhaber: Koenig & Bauer Aktiengesellschaft, 97080 Würzburg (DE)
(72) Erfinder: Kepert, Manfred, D-67229 Grosskarlbach (DE); Zeiler, Karl Heinrich, D-67240 Bobenheim-Roxheim (DE)

(56) Entgegenhaltungen:
- EP-A- 0 220 644
- EP-A- 0 230 305
- EP-A- 0 570 334
- DE-A- 2 410 943
- DE-A- 3 534 157
- DE-C- 536 459
- FR-A- 2 284 446

## Beschreibung

Die Erfindung betrifft ein Verfahren und eine Vorrichtung zum Querfalzen von Bögen zu Signaturen entsprechend dem Oberbegriff des Patentanspruches 1.

Es ist allgemein bekannt, daß bei der Ausbildung des ersten Querfalzes bei einem Falzprodukt zwischen einem Zylinder mit Falzmessern und Produkthalteeinrichtungen sowie einem Zylinder mit Falzklappen und der nachfolgenden Übernahme des Falzproduktes durch den Falzklappenzylinder ein sogenannter Peitscheneffekt auftritt. Dieser nachteilig wirkende Peitscheneffekt kommt dadurch zustande, daß das erste oder vorlaufende Ende des Produktes nach dem Loslassen durch die auf dem Falzmesserzylinder angeordneten Produkthalteeinrichtungen gegen das zweite oder nachlaufende Ende des Produktes schlägt und dabei geknickte Enden (Eselsohren genannt) oder Einrisse, insbesondere an den Enden des Produktes, verursacht. Dabei wird das erste Ende des Produktes um eine im Auslaufzwickel angeordnete Leiteinrichtung geführt, welche z. B. aus der DE 35 12 308 C2 bekannt ist. Das nachlaufende oder zweite Ende des Falzproduktes fächert- oder spleißt dann auf, wenn es die Zentrale zwischen dem Greifer- und Falzmesserzylinder und dem Falzklappenzylinder verlassen hat. Das kommt dadurch zustande, daß einerseits das Produkt ohnehin das Bestreben hat, sich aufzurichten und sich nicht an den Zylinderumfang anzulegen, wenn der erste Querfalz ausgebildet ist und andererseits die Fliehkraft während der Zylinderdrehung für das genannte Auffächern oder Spleißen sorgt. Dieser genannte Effekt, Peitscheneffekt genannt, ist abhängig von der Masse und der Geschwindigkeit des Falzproduktes.

Durch die FR-A-22 84 446 ist ein gattungsgemäßes Verfahren zum Querfalzen von Bogen zu Signaturen in einem Falzapparat bekannt geworden. Bögen werden im Anfangsbereich ihrer vorlaufenden Hälfte von Halteeinrichtung auf einem Sammelzylinder gehalten. Falzmesser des Sammelzylinders drücken die querzufalzenden Bogen in Falzklappen eines Falzklappenzylinders und dort werden sie zu Signaturen quergefalzt. Die vorlaufende Hälfte wird vom Sammelzylinder an Halteeinrichtungen eines dritten Zylinders abgegeben, der ihren Anfang in Richtung Falzklappenzylinder bewegt und schließlich freigibt. Die nachlaufende Hälfte des Bogens wurde zwischenzeitlich an den Falzklappenzylinder übergeben.

Die EP-A-02 30 305 zeigt ein Verfahren und eine Vorrichtung zum Falzen von elektrostatisch aufgeladenen Materialbahnen bzw. abgetrennten Bogen. Es kommen ein Sammel-Falzmesser-Zylinder und ein Klappenzylinder zur Anwendung. Zur Vermeidung eines sog. Peitscheneffektes wird im Auslaufzwickel der genannten Zylinder ein an eine elektrostatische Hochspannungsquelle angeschlossenes Führungsteil angeordnet.

Der Erfindung liegt die Aufgabe zugrunde, ein Verfahren zum Querfalzen von Signaturen mit dem die nachteiligen Wirkungen des sog. Peitscheneffektes und den damit zusammenhängenden Wirkungen, insbesondere das unkontrollierte Aufspleißen bzw. Auffächern des Endes der zweiten d. h. nachlaufenden Hälfte einer Signatur beim Übergeben von einen ersten Zylinder auf einen Falzklappenzylinder vermieden werden und eine Vorrichtung zu Durchführung dieses Verfahrens zu schaffen.

Diese Aufgabe wird erfindungsgemäß durch die Merkmale des kennzeichnenden Teils des Anspruches 1 und 9 gelöst.

Durch die Erfindung werden insbesondere folgende Vorteile erzielt. Durch ein Festhalten des zweiten Endes der nachlaufenden Hälfte des Falzproduktes auf der Mantelfläche des Falzklappenzylinders wird ein Aufspleißen desselben vermieden, wodurch die schädliche Wirkung des Peitscheneffektes wie das Knicken von Ecken (sogenannte Eselsohren) oder das Einreißen der Enden des Falzproduktes vermieden wird. Bei einer bevorzugten Ausführungsform der Erfindung sind die zusätzlich angeordneten Greifer zum Erfassen des zweiten Endes des Falzproduktes auf einem gesonderten Armaturenträger befestigt, der zu den Falzklappensystemen formateinstellbar ist.

Die Erfindung wird nachfolgend an zwei Ausführungsbeispiel näher dargestellt. In den zugehörigen Zeichnungen zeigen
- Fig. 1: eine schematische Seitenansicht eines Falzapparates mit einer erfindungsgemäßen Querfalzvorrichtung in einer bevorzugten Ausführungsform,
- Fig. 2: eine Einzelheit X nach Fig. 1,
- Fig. 3: eine Draufsicht D auf eine auf einem Falzklappenzylinder am Anfang ihrer zweiten Hälfte von Falzklappen und am Endrand ihrer zweiten Hälfte von Greifern festgehaltenen Signatur.

Der gezeigte Falzapparat weist zwei parallel zueinander angeordnete Seitengestelle zur Aufnahme von Zylindern auf, wobei nur ein Seitengestell 1 dargestellt ist. Ein Papierbahnstrang 2 durchläuft ein Zugwalzenpaar 3 und nachfolgend eine aus Querschneidzylinder 4 und Schneidnutenzylinder 6 bestehende Querschneideeinrichtung. Die von der Querschneideeinrichtung 4, 6 geschnittenen, nichtdargestellten Signaturen werden zwischen zwei bekannten Bandleitsystemen 7, 8 beschleunigt, von denen das zweite Bandleitsystem 8 bis an die Peripherie eines nachfolgenden siebenteiligen Sammelzylinders 9 heranreicht und das erste Bandleitsystem 7 sich in Produktionsrichtung an den Umfang des Sammelzylinders 9 anlegt und bis an einen Einlaufzwickel eines siebenteiligen Falzklappenzylinders 11 heranreicht. Der Sammelzylinder 9 weist in einer bevorzugten Ausführungsform auf seiner Welle 12 einen sternförmigen Träger 13, auf welcher an seinem Umfang sieben jeweils mit 14 bezeichnete bekannte Falzmesser trägt. Weiterhin befindet sich auf der Welle 12 ein zweiter sternförmiger siebenarmiger Träger 16, welcher an seinem Umfang sieben jeweils mit 17 bezeichnete Greifer trägt. Die Greifer 17 befinden sich jeweils zwischen den Falzmessern 14. Die Träger 13, 16 sind lösbar und festklemmbar und somit gegeneinander verdrehbar auf der Welle 12 angeordnet. Der Falzklappenzylinder 11 weist in einer bevorzugten Ausführungsform ebenfalls auf seiner Welle 18 einen sternförmigen siebenarmigen Träger 19 auf, welcher an seinem Umfang sieben jeweils mit 21 bezeichnete Falzklappen trägt. Ein weiterer siebenarmiger sternförmiger Träger 22 nimmt an seinem Umfang jeweils mit 23 bezeichnete Greifer (Festhalteeinrichtungen) in einer Grube 25 auf. Die Träger 19, 22 sind lösbar und festklemmbar und somit gegeneinander verdrehbar auf der Welle 18 angeordnet. Am Auslaufzwickel der beiden eine Querfalzvorrichtung 24 bildenden Zylinder 9, 11 ist eine seitengestellfeste Produktleiteinrichtung 26 angeordnet, welche z. B. aus mehreren in jeweils einem Abstand parallel zueinander angeordneten kreissegmentförmigen Elementen besteht. Der Querfalzvorrichtung 24 ist ein in Produktlaufrichtung mit drei Greifersystemen 27 versehener Greiferzylinder 28 nachgeordnet, welchem die nichtdargestellten gefalzten Produkte über ein Bandleitsystem 29 zugeleitet werden und welches mit einem den Greiferzylinder 28 umschließenden, in Richtung eines ersten Schaufelrades 32 weiterführenden Bandleitsystems 31 zusammenwirkt. Der Teil des in Richtung Schaufelrad 32 weisenden Bandleitsystems 31 wirkt mit einem weiteren Bandleitsystem 33 zusammen. Mittels einer Weiche 34 können die Falzprodukte alternativ über eine Umlenkwalze 36 über das weiterführende Bandleitsystem 29 mit einem ab der Weiche 34 parallel dem verlaufenden Bandleitsystem 36 einem zweiten Schaufelrad 37 zugeleitet. Vor den Schaufelrädern 32, 37 sind noch weitere, nicht näher bezeichnete Bandleitsysteme angeordnet. Die Schaufelräder 32, 37 überführen die Produkte jeweils zu einer angedeuteten ersten und zweiten Querfalzauslage 38, 39. Dem Sammelzylinder 9 kann noch ein nichtdargestellter Heftzylinder zugeordnet werden, welcher sich unterhalb des Sammelzylinders 9 im Bereich des Bandleitsystems 7 befinden kann. Mit Position 41 wird eine Gerade bezeichnet, die Zentrale genannt wird, welche die Rotationsachsen der Achsen 12, 18 der Zylinder 9, 11 verbindet.

Aus der in Fig. 2 dargestellten Einzelheit ist erkennbar, daß der im Uhrzeigersinn A drehende Falzklappenzylinder 11 in dieser Drehrichtung A gesehen, in einem Abstand b hinter den Falzklappen 21 die bekannten steuerbaren Greifer 23 aufweist. Der Abstand b ist dabei ein Bogenabstand zwischen der Klemmfläche einer Falzklappe 21 und der Auflage von Greifern 23. Auf dem im Gegenuhrzeigersinn C drehenden Sammelzylinder 9 ist eine noch ungefalzte Signatur 42 gezeigt. Diese Signatur 42 wird im Anfangsbereich 43 bzw. im Bereich ihres Vorderrandes 54 ihrer ersten oder vorlaufenden Hälfte 44 von den Greifern 17 auf der Mantelfläche 46 des Sammelzylinders 9 festgehalten. Eine zweite oder nachlaufende Hälfte 47 der Signatur 42 beginnt in Drehrichtung C gesehen nach den Falzmessern 14. Ein Ende der nachlaufenden Hälfte 47 liegt auf der Mantelfläche 46 des Sammelzylinders 9 auf. Die bereits von den Falzklappen 21 des Falzklappenzylinders 11 erfaßte Signatur 42 liegt mit ihrer ersten Hälfte 44 noch an der Produktleiteinrichtung 26 an und wird im Endbereich 48 ihrer zweiten nachlaufenden Hälfte 47 von den am Falzklappenzylinder 11 befindlichen Greifern 23 festgehalten. Durch das Festhalten des Endbereiches 48 der zweiten Hälfte 47 der Signatur 42 wird ein Auffächern oder Spleißen derselben vermieden.

Durch das Verdrehen der Träger 19, 22 zueinander kann der bogenförmige Abstand b zwischen den Falzklappen 21 und den Greifern 23 eingestellt werden, so daß die Produktlänge variabel gestaltet werden kann. Gleichermaßen können die sternförmigen Träger 13,16 des Sammelzylinders 9 zueinander verstellt werden.

Die aus dem Sammelzylinder 9 und dem Falzklappenzylinder 11 bestehende Querfalzvorrichtung kann vorteilhafterweise bei schnellaufenden Falzapparaten für das Falzen von Magazinprodukten oder Katalogprodukten eingesetzt werden. Der Falzklappenzylinder 11 kann auch als 6-, 5-, 4- oder 3-teiliger Falzklappenzylinder ausgeführt sein, der mit einem entsprechend ausgebildeten Sammelzylinder 9 zusammenarbeitet.

Die Steuerung der Greifer 23 und Falzklappen 21 des Falzklappenzylinders 11 erfolgt im Rhythmus der Übergabe der Signaturen 42 vom Sammelzylinder 9 zum Falzklappenzylinder 11, insbesondere nach dem Sammeln von mehreren Signaturen auf dem Sammelzylinder 9 durch bekannte Steuervorrichtungen, z. B. wie in der DE 41 17 205 A1 beschrieben. Statt der Greifer 23 können auf dem Falzklappenzylinder 11 auch steuerbare Punkturen angeordnet sein.

Das erfindungsgemäße Verfahren besteht darin, daß eine auf einem Falzmesserzylinder 9 im Anfangsbereich 43 einer ersten vorlaufenden Hälfte 44 mit Halteeinrichtungen 17 gehaltenen Signatur 42 mittels Falzmesser 14 in Falzklappen 21 eines Falzklappenzylinders 11 quergefalzt und in den Falzklappen 21 gehalten wird, wobei anschließend eine zweite bzw. nachlaufende Hälfte 47 der Signatur 42 in der Nähe einer die Rotationsachsen der Zylinder 9, 11 verbindenden Zentralen bzw. gedachten Ebene 41 von einer steuerbaren Festhalteeinrichtung 23, 49 ergriffen und festgehalten wird, daß anschließend der Anfangsbereich 43 der ersten bzw. vorlaufenden Hälfte 44 von den Halteeinrichtungen 17 des Sammelzylinders 9, spätestens bei seiner Geschwindigkeit Null oder nahe Null freigegeben wird, d. h. kurz bevor die vorlaufende Hälfte 44 der Signatur 42 unter Berücksichtigung der Formgebung der Produktleiteinrichtung 26 sowie deren Abstand zur Zentralen 41 gänzlich straffgezogen ist, bis nachfolgend Anfangsbereich 43 und Endbereich 48 der in den Falzklappen 21 gehaltenen Signatur 42 annähernd aufeinanderliegen und anschließend die Festhalteeinrichtung 23, 49 die nachlaufende zweite Hälfte 47 der Signatur 42 freigibt. Die Produktleiteinrichtung 26 ist in Pfeilrichtung F zum Auslaufwinkel der Zylinder 9, 11 hin bzw. zurück einstellbar. Der Anfangsbereich 43 der Signatur 42 befindet sich auf seiner ersten Hälfte 44 zwischen dem Vorderrand 54 der Signatur 42 und einem in achsparalleler Richtung verlaufenden streifenförmigen Bereich, in welchem die Greifer 17 die Signatur 42 auf der Mantelfläche 46 des Sammelzylinders 9 festhalten. Der Endbereich 48 der Signatur 42 befindet sich auf seiner zweiten Hälfte 47 zwischen der Hinterkante 51 der Signatur 42 und einem in achsparalleler Richtung verlaufenden streifenförmigen Bereich, in welchem die Festhalteeinrichtungen bzw. Greifer 23, 49 die Signatur 42 auf der Mantelfläche des Falzklappenzylinders 11 festhalten (siehe auch Fig. 3). Dabei kann die steuerbare Festhalteeinrichtung 23, 49 auch um einen Betrag e, z. B. 4 mm vor oder nach dem Passieren des Schnittpunktes S in Drehrichtung A des Falzklappenzylinders 11 gesehen, die zweite bzw. nachlaufende Hälfte 47 der Signatur 42 ergreifen. Der Betrag e kann auch Null sein, d. h. die nachlaufende Hälfte 47 wird von den Festhalteeinrichtungen 23, 49 in Drehrichtung A des Falzklappenzylinders 11 gesehen, während des Passierens des Schnittpunktes S ergriffen. Es ist aber auch möglich, daß der Anfangsbereich 43 der ersten bzw. vorlaufenden Hälfte 44 der Signatur 42 von den Halteeinrichtungen 17 des Sammelzylinders 9 frühestens nach dem vollständigen Eindringen des Falzmessers 14 in die Falzklappen 21 des Falzklappenzylinders 11 freigegeben wird. Als Festhalteeinrichtungen 23, 49 werden steuerbare Greifer 23 oder steuerbare Seitengreifer 49 verwendet.

Es ist bei einem zweiten Ausführungsbeispiel auch möglich, die auf nichtdargestellten Seitenscheiben außerhalb des Falzklappenzylinders 11 angeordneten schwenkbaren Seitengreifer 49 so anzuordnen, daß diese mit ihren rechtwinklig abgebogenen Greiferspitzen Seitenränder 52, 53 der zweiten bzw. nachlaufenden Hälfte 47 der Signaturen 42 im Bereich der Hinterkante 51 auf der Oberfläche des Falzklappenzylinders 11 festhalten, d. h. daß die Greiferspitzen kurvenförmig in axialer Ebene des Falzklappenzylinders 11 bewegt werden. Diese Seitengreifer 49 können z. B. mittels nichtdargestellter seitengestellfester Kurvenringe betätigt werden (DE-PS 5 36 459, Abb. 3 und 4). In Fig. 3 sind abweichend von der Draufsicht D nach Fig. 2 nicht Greifer 23, sondern von den Seitenscheiben des Falzklappenzylinders 11 greifende Greifer 49 angeordnet.

Es ist auch möglich, zwecks Verstellung des Längsformates die Falzklappen 21 im Falzklappenzylinder 11 fest anzuordnen sowie die Festhalteeinrichtungen 23, 49 des Falzklappenzylinders 11 in oder entgegen der Drehrichtung A des Falzklappenzylinders 11 einstellbar anzuordnen. Die schwenkbaren Greifer 49 können aber auch alternativ an Stelle der Greifer 23 in der Grube 25 des auf der Welle 18 verdrehbar angeordneten Trägers 22 angeordnet sein (Fig. 2).

Die Produktleiteinrichtung 26 kann in ihrer Form, z. B. ihrem Radius veränderbar sein. Weiterhin kann der Abstand der Produnkleiteinrichtung 26 vom Auslaufzwickel, d. h. von der gedachten Ebene 41 zwischen den Rotationsachsen der Wellen 12, 18 des Sammelzylinders 9 und des Falzklappenzylinders 11 einstellbar sein. Durch diese Maßnahme kann der Weg, d. h. Umweg des Anfangsbereiches 43 der ersten vorlaufenden Hälfte 44 über die Produktleiteinrichtung 26 zum Falzklappenzylinder 11 beeinflußt oder festgelegt werden.

### Teileliste

- 1: Seitengestell
- 2: Papierbahnstrang
- 3: Zugwalzenpaar
- 4: Querschneidzylinder
- 5: -
- 6: Schneidnutenzylinder
- 7: Bandleitsystem
- 8: Bandleitsystem
- 9: Sammelzylinder
- 10: -
- 11: Falzklappenzylinder
- 12: Welle (9)
- 13: Träger (14)
- 14: Falzmesser (9)
- 15: -
- 16: Träger (17)
- 17: Greifer (9)
- 18: Welle (11)
- 19: Träger (21)
- 20: -
- 21: Falzklappen (11)
- 22: Träger (23)
- 23: Greifer (11)
- 24: Querfalzvorrichtung (9, 11)
- 25: Grube
- 26: Produktleiteinrichtung
- 27: Greifer (28)
- 28: Greiferzylinder
- 29: Bandleitsystem
- 30: -
- 31: Bandleitsystem
- 32: Schaufelrad, erstes
- 33: Bandleitsystem
- 34: Weiche
- 35: -
- 36: Bandleitsystem
- 37: Schaufelrad, zweites
- 38: Querfalzauslage
- 39: Querfalzauslage
- 40: -
- 41: Ebene, gedachte (12, 18)
- 42: Signatur
- 43: Anfangsbereich der ersten Hälfte (44)
- 44: Hälfte, erste (42)
- 45: -
- 46: Mantelfläche (9)
- 47: Hälfte, zweite (42)
- 48: Endbereich der zweiten Hälfte (47)
- 49: Seitengreifer
- 50: -
- 51: Endrand (47)
- 52: Seitenrand (47)
- 53: Seitenrand (47)
- 54: Vorderrand (44)

- A: Drehrichtung (11)
- C: Drehrichtung (9)
- b: Abstand, bogenförmig (21, 23)
- D: Draufsicht
- e: Bereich
- S: Schnittpunkt (41, T)
- T: Tangente (9)
- F: Bewegungsrichtung (26)

## Patentansprüche

1. Verfahren zum Querfalzen von Bögen mit einer vorlaufenden (44) und einer nachlaufenden Hälfte (47) zu Signaturen (42) in einem Falzapparat mit einem Sammelzylinder (9) und einem Falzklappenzylinder (11), die im Anfangsbereich (43) ihrer vorlaufenden Hälfte (44) von Halteeinrichtungen (17) des Sammelzylinders (9) auf ihm gehalten werden, dann durch Eindringen eines Falzmessers (14) in Falzklappen (21) des Falzklappenzylinders (11) zusätzlich gehalten werden, dadurch gekennzeichnet, daß das Ende (48) der nachlaufenden Hälfte (47) des Bogens auf dem Sammelzylinder (9) stets frei gehalten wird, daß jeweils eine nachlaufende Hälfte (47) der Signaturen (42) in einem Bereich (±e) des Schnittpunktes (S) einer die Rotationsachsen der Zylinder (9, 11) verbindenden gedachten Ebene (41) mit einer Tangente (T) an dem Umfang des Sammelzylinders (9) von einer steuerbaren Festhalteeinrichtung (23; 49) des Falzklappenzylinders (11) auf dem Falzklappenzylinder (11) in ihrem Endbereich (48) ergriffen und festgehalten wird, daß anschließend jeweils der Anfangsbereich (43) der ersten vorlaufenden Hälfte (44) der Signaturen (42) von den Halteeinrichtungen (17) des Sammelzylinders (9) spätestens bei seiner Geschwindigkeit Null oder um Null freigegeben wird und anschließend frei bleibt, daß dann nachfolgend Anfang (43) und Ende (48) der jeweils in Falzklappen (21) gehaltenen Signaturen (42) annähernd aufeinanderliegen, daß schließlich jeweils die Festhalteeinrichtung (23, 49) des Falzklappenzylinders (11) die nachlaufende Hälfte (47) jeder Signatur (42) auf dem Falzklappenzylinder wieder freigibt.

2. Verfahren nach Anspruch 1, dadurch gekennzeichnet, daß jeweils die nachlaufende Hälfte (47) der Signaturen (42) von der Festhalteeinrichtung (23, 49) in Drehrichtung (A) des Falzklappenzylinders (11) gesehen, während ihres Passierens des Schnittpunktes (S) der Ebene (41) mit der Tangente (T) ergriffen werden.

3. Verfahren nach Anspruch 1, dadurch gekennzeichnet, daß jeweils die nachlaufende Hälfte (47) der Signaturen (42) von der Festhalteeinrichtung (23, 49) in Drehrichtung (A) des Falzklappenzylinders (11) gesehen, in einen Bereich (e plus) nach dem Passieren des Schnittpunktes (S) ergriffen werden.

4. Verfahren nach Anspruch 1, dadurch gekennzeichnet, daß jeweils die nachlaufende Hälfte (47) der Signaturen (42) von der Festhalteeinrichtung (23, 49) in Drehrichtung (A) des Falzklappenzylinders (11) gesehen, in einen Bereich (e minus) vor dem Passieren des Schnittpunktes (S) ergriffen werden.

5. Verfahren nach den Ansprüchen 1 bis 4, dadurch gekennzeichnet, daß jeweils der Anfang (43) der vorlaufenden Hälfte (44) der Signaturen (42) von den Halteeinrichtungen (17) des Sammelzylinders (9) frühestens nach dem vollständigen Eindringen der Falzmesser (14) in die Falzklappen (21) des Falzklappenzylinders (11) freigegeben werden.

6. Verfahren nach den Ansprüchen 1 bis 5, dadurch gekennzeichnet, daß jeweils ein Ende (48) der nachlaufenden Hälfte (47) der Signaturen (42) in der Nähe ihres Endrandes (51) von der steuerbaren Festhalteeinrichtung (23) ergriffen wird.

7. Verfahren nach den Ansprüchen 1 bis 5, dadurch gekennzeichnet, daß jeweils ein Ende (48) der nachlaufenden Hälfte (47) der Signaturen (42) im Bereich ihrer Seitenränder (52, 53) von der steuerbaren Festhalteeinrichtung (49) ergriffen wird.

8. Verfahren nach den Ansprüchen 1 bis 7, dadurch gekennzeichnet, daß das vorlaufende Ende (44) im Auslaufzwickel von Sammelzylinder (9) und Falzklappenzylinder (11) entlang einer Produktleiteinrichtung (26) geführt wird.

9. Falzvorrichtung zur Durchführung des Verfahrens nach den Ansprüchen 1 bis 8, wobei in Drehrichtung (A) des Falzklappenzylinders (11) gesehen, den Falzklappen (21) des Falzklappenzylinders (11) in einem bogenförmigen Abstand (b) auf dem Falzklappenzylinderumfang jeweils hinter den Falzklappen (21) steuerbare, auf den Bereich des Endrandes (51) der zweiten Hälfte (47) der Bogen (42) wirkende Greifer (23, 49) zugeordnet sind, dadurch gekennzeichnet, daß im Auslaufzwickel von Sammelzylinder (9) und Falzklappenzylinder (11) eine Seitengestellfeste Produktleiteinrichtung (26) für eine vorlaufende Hälfte (44) des Bogens vorgesehen ist.

10. Vorrichtung zur Durchführung des Verfahrens nach Anspruch 9, dadurch gekennzeichnet, daß die Produktleiteinrichtung (26) verstellbar ist.

11. Vorrichtung nach Anspruch 9, dadurch gekennzeichnet, daß die Produktleiteinrichtung (26) formveränderbar ist.

## Claims

1. Process for the purpose of cross folding sheets, having a leading half (44) and a trailing half (47), to form signatures (42) in a folder, having a collecting cylinder (9) and a jaw cylinder (11), which sheets are retained on the collecting cylinder (9), in the initial region (43) of their leading half (44), by retaining devices (17) of said collecting cylinder, and are then additionally retained by a folding blade (14) penetrating into folding jaws (21) of the jaw cylinder (11), characterized in that the end (48) of the trailing half (47) of the sheet is always kept free on the collecting cylinder (9), in that, in a region (±e) of the point of intersection (S) of an imaginary plane (41) connecting the axes of rotation of the cylinders (9, 11) and a tangent (T) to the circumference of the collecting cylinder (9), in each case a trailing half (47) of the signatures (42) is gripped, and secured, on the jaw cylinder (11) in its end region (48) by a controllable securing device (23; 49) of the jaw cylinder (11), in that subsequently in each case the initial region (43) of the first, leading half (44) of the signatures (42) is released by the retaining devices (17) of the collecting cylinder (9) at the latest when the latter is at zero speed, or near zero speed, and then remains free, in that thereafter, the start (43) and end (48) of the signatures (42) retained in folding jaws (21) in each case are located more or less one above the other, and in that, finally, in each case the securing device (23, 49) of the jaw cylinder (11) releases the trailing half (47) of each signature (42) on the jaw cylinder again.

2. Process according to Claim 1, characterized in that the securing device (23, 49) grips in each case the trailing half (47) of the signatures (42), as seen in the direction of rotation (A) of the jaw cylinder (11), as it passes the point of intersection (S) of the plane (41) and the tangent (T).

3. Process according to Claim 1, characterized in that the securing device (23, 49) grips in each case the trailing half (47) of the signatures (42), as seen in the direction of rotation (A) of the jaw cylinder (11), into [sic] a region (e plus) after it passes the point of intersection (S).

4. Process according to Claim 1, characterized in that the securing device (23, 49) grips in each case the trailing half (47) of the signatures (42), as seen in the direction of rotation (A) of the jaw cylinder (11), into [sic] a region (e minus) before it passes the point of intersection (S).

5. Process according to Claims 1 to 4, characterized in that the retaining devices (17) of the collecting cylinder (9) release in each case the start (43) of the leading half (44) of the signatures (42) at the earliest after the folding blades (14) have penetrated fully into the folding jaws (21) of the jaw cylinder (11).

6. Process according to Claims 1 to 5, characterized in that the controllable securing device (23) grips in each case an end (48) of the trailing half (47) of the signatures (42) in the vicinity of the end border (51) of said half.

7. Process according to Claims 1 to 5, characterized in that the controllable securing device (49) grips in each case an end (48) of the trailing half (47) of the signatures (42) in the region of the side borders (52, 53) of said half.

8. Process according to Claims 1 to 7, characterized in that, in the run-out interstice of the collecting cylinder (9) and jaw cylinder (11), the leading end (44) is guided along a product-directing device (26).

9. Folding apparatus for carrying out the process according to Claims 1 to 8, it being the case that controllable grippers (23, 49), which act on the region of the end border (51) of the second half (47) of the sheets (42), are assigned to the folding jaws (21) of the jaw cylinder (11) at an arcuate distance (b), on the jaw-cylinder circumference, behind the folding jaws (21) in each case, as seen in the direction of rotation (A) of the jaw cylinder (11), characterized in that a side-framework-mounted product-directing device (26) for a leading half (44) of the sheet is provided in the run-out interstice of the collecting cylinder (9) and jaw cylinder (11).

10. Apparatus for carrying out the process according to Claim 9, characterized in that the product-directing device (26) can be adjusted.

11. Apparatus according to Claim 9, characterized in that the form of the product-directing device (26) can be changed.

## Revendications

1. Procédé pour plier transversalement des feuilles avec une moitié en avance rapide (44) et une moitié suivante (47) de cahiers (42) dans un appareil de pliage équipé d'un cylindre d'assemblage (9) et d'un cylindre à mâchoires (11), qui sont retenues sur lui dans la zone initiale (43) de leur moitié en avance rapide (44) par des dispositifs de retenue (17) du cylindre d'assemblage (9), et ensuite encore retenues par l'introduction d'un plioir (14) dans les mâchoires (21) du cylindre à mâchoires (11), caractérisé par le fait que l'extrémité (48) de la moitié en avance rapide (47) de la feuille est toujours libre sur le cylindre d'assemblage (9), qu'une moitié suivante (47)des cahiers (42) est, respectivement, saisie et retenue sur le cylindre à mâchoires (11) à sa zone finale (48) dans une zone du point d'intersection (S) d'un niveau imaginé (41) reliant par une tangente (T) les axes de rotation des cylindres (9, 11) à la périphérie du cylindre d'assemblage (9) d'un dispositif de retenue (23; 49) du cylindre à mâchoires (11), qu'ensuite, la zone initiale (43) de la première moitié en avance rapide (44) des cahiers (42) est, chaque fois, libérée par les dispositifs de retenue (17) du cylindre d'assemblage (9), au plus tard lorsque sa vitesse est ou avoisine le zéro et reste ensuite dégagée, et que par la suite la zone initiale (43) et l'extrémité (48) des cahiers (42), respectivement retenues dans les mâchoires (21), sont presque posées l'une sur l'autre, qu'enfin le dispositif de retenue (23, 49) du cylindre à mâchoires libère, chaque fois, de nouveau, la moitié suivante (47) de chaque cahier (42) sur le cylindre à mâchoires.

2. Procédé, conformément à la revendication 1, caractérisé par le fait que la moitié suivante (47) des cahiers (42) est, chaque fois, saisie par le dispositif de retenue (23, 49), vu dans le sens de rotation A du cylindre à mâchoires (11), pendant qu'elle passe le point d'intersection (S) du niveau (41) avec la tangente (T).

3. Procédé, conformément à la revendication 1, caractérisé par le fait que la moitié suivante (47) des cahiers (42) est, chaque fois, saisie par le dispositif de retenue (23, 49, vu dans le sens de rotation A du cylindre à mâchoires (11), dans une zone (e plus) après qu'elle ait passé le point d'intersection (S).

4. Procédé, conformément la à revendication 1, caractérisé par le fait que la moitié suivante (47) des cahiers (42) est, chaque fois, saisie par le dispositif de retenue (23, 49, vu dans le sens de rotation A du cylindre à mâchoires (11), dans une zone (e moins) avant qu'elle ne passe le point d'intersection (S).

5. Procédé, conformément aux revendications 1 à 4, caractérisé par le fait que la zone initiale (43) de la moitié en avance rapide (44) des cahiers (42) est, chaque fois, libérée par les dispositifs de retenue (17) du cylindre d'assemblage (9), au plus tôt après l'introduction complète des plioirs (14) dans les mâchoires (21) du cylindre à mâchoires (11).

6. Procédé, conformément aux revendications 1 à 5, caractérisé par le fait qu'une extrémité (48) de la moitié suivante (47) des cahiers (42) est, chaque fois, saisie à proximité de son extrémité (51) par le dispositif de retenue (23), qu'il est possible de commander.

7. Procédé, conformément aux revendications 1 à 5, caractérisé par le fait qu'une extrémité (48) de la moitié suivante (47) des cahiers (42) est, chaque fois, saisie au niveau de ses bords latéraux (52, 53) par le dispositif de retenue (49), qu'il est possible de commander.

8. Procédé, conformément aux revendications 1 à 7, caractérisé par le fait que l'extrémité en avance rapide (44) dans le coin de sortie est conduite par le cylindre d'assemblage (9) et le cylindre à mâchoires (11) le long d'un dispositif de guidage des produits (26).

9. Dispositif de pliage pour la réalisation du procédé, conformément aux revendications 1 à 8, d'après lequel, vu dans le sens de rotation A du cylindre à mâchoires (11), des pinces (23, 49), qu'il est possible de commander, fonctionnant sur le bord final (51) de la deuxième moitié (47) des feuilles, sont adjointes aux mâchoires (21) du cylindre à mâchoires (11) à une distance (b) en arc à la périphérie du cylindre à mâchoires, respectivement, derrière les mâchoires (21), caractérisé par le fait qu'un dispositif de guidage des produits (26) fixé sur le châssis latéral est prévu dans le coin de sortie du cylindre d'assemblage (9) et du cylindre à mâchoires (11) pour une moitié (44) en avance rapide de la feuille.

10. Dispositif de réalisation du procédé conformément à la revendication 9, caractérisé par le fait que le dispositif de guidage des produits (26) est réglable.

11. Dispositif de réalisation du procédé conformément à la revendication 9, caractérisé par le fait qu'on peut modifier la forme du dispositif de guidage des produits (26).
